# EUROPÄISCHE PATENTSCHRIFT

(11) **EP 2 794 138 B1**
(45) Veröffentlichungstag und Bekanntmachung des Hinweises auf die Patenterteilung: **29.06.2016**
(21) Anmeldenummer: 12781327.7
(22) Anmeldetag: 07.11.2012
(51) Int. Cl.: B21C 1/06

(54) **EINTREIBVORRICHTUNG**
DRIVE-IN DEVICE
DISPOSITIF D'ENFONCEMENT

(30) Priorität: 23.12.2011 DE 102011089860
(43) Veröffentlichungstag der Anmeldung: 29.10.2014
(73) Patentinhaber: HILTI Aktiengesellschaft, 9494 Schaan (LI)
(72) Erfinder: RIEDL, Reinhard, 86923 Finning (DE); STAMM, Joerg, CH-9470 Buchs SG (CH); SCHIESTL, Ulrich, A-6845 Hohenems (AT)
(74) Vertreter: Hilti Aktiengesellschaft Corporate Intellectual Property
(86) Internationale Anmeldenummer: PCT/EP2012/072012
(87) Internationale Veröffentlichungsnummer: WO 2013/091983

(56) Entgegenhaltungen:
- EP-A1- 2 177 321
- US-A- 3 215 864
- US-A- 4 834 278
- US-A- 5 941 441
- US-A1- 2008 257 934

## Beschreibung

### Technisches Gebiet

Die Anmeldung betrifft eine Vorrichtung zum Eintreiben eines Befestigungselements in einen Untergrund gemäß dem Oberbegriff des Patentanspruchs 1. Eine derartige Vorrichtung geht beispielsweise aus der US 4 834 278 A hervor.

### Stand der Technik

Derartige Vorrichtungen weisen üblicherweise einen Kolben zur Übertragung von Energie auf das Befestigungselement auf. Die dazu erforderliche Energie muss dabei in sehr kurzer Zeit zur Verfügung gestellt werden, weshalb beispielsweise bei sogenannten Federnaglern zunächst eine Feder gespannt wird, welche während des Eintreibvorgangs die Spannenergie schlagartig an den Kolben abgibt und diesen auf das Befestigungselement zu beschleunigt.

Die Energie, mit der das Befestigungselement in den Untergrund eingetrieben wird, ist bei derartigen Vorrichtungen nach oben begrenzt, so dass die Vorrichtungen nicht beliebig für alle Befestigungselemente und jeden Untergrund einsetzbar sind. Es ist daher wünschenswert, Eintreibvorrichtungen zur Verfügung zu stellen, welche ausreichend Energie auf ein Befestigungselement übertragen können.

### Darstellung der Erfindung

Die Erfindung sieht eine Vorrichtung gemäß dem Patentanspruch 1 vor.

Gemäss einem Aspekt der Anmeldung weist eine Vorrichtung zum Eintreiben eines Befestigungselements in einen Untergrund einen mechanischen Energiespeicher zur Speicherung von mechanischer Energie und ein entlang einer Setzachse zwischen einer Ausgangsstellung und einer Setzstellung bewegbares Energieübertragungselement zur Übertragung von Energie aus dem mechanischen Energiespeicher auf das Befestigungselement auf, wobei der mechanische Energiespeicher eine erste Schraubenfeder aufweist, deren Schraubenlinie einen Zylinder definiert, dessen Volumen ausserhalb der Setzachse angeordnet ist.

Eine bevorzugte Ausführungsform ist dadurch gekennzeichnet, dass die Symmetrieachse des Zylinders parallel zur Setzachse verläuft.

Eine bevorzugte Ausführungsform ist dadurch gekennzeichnet, dass das Energieübertragungselement in der Ausgangsstellung und/oder in der Setzstellung in axialer Richtung auf gleicher Höhe wie die erste Schraubenfeder angeordnet ist.

Eine bevorzugte Ausführungsform ist dadurch gekennzeichnet, dass der mechanische Energiespeicher eine oder mehrere weitere Schraubenfedern umfasst, deren Schraubenlinien jeweils einen Zylinder definieren, dessen Volumen ausserhalb der Setzachse angeordnet ist.

Eine bevorzugte Ausführungsform ist dadurch gekennzeichnet, dass die erste und alle weiteren Schraubenfedern gleichmässig um die Setzachse verteilt angeordnet sind.

Gemäss einer bevorzugten Ausführungsform weist die Vorrichtung ein Kraftaufnahmeelement, insbesondere Rollenhalter, zur Aufnahme der Spannkraft der ersten und zumindest einer weiteren Schraubenfeder auf.

Gemäss einer bevorzugten Ausführungsform weist die Vorrichtung eine Führung für das Kraftaufnahmeelement auf.

Eine bevorzugte Ausführungsform ist dadurch gekennzeichnet, dass das Kraftaufnahmeelement mit einem insbesondere elastischen Ausgleichselement für die erste Schraubenfeder und/oder die weitere Schraubenfeder versehen ist.

Eine bevorzugte Ausführungsform ist dadurch gekennzeichnet, dass die erste Schraubenfeder einen ersten Drehsinn aufweist, und wobei die weitere Schraubenfeder einen zum ersten Drehsinn gegenläufigen zweiten Drehsinn aufweist. Hierdurch werden unter Umständen negative Einflüsse des Drehsinns kompensiert.

Die Vorrichtung weist eine Energieübertragungseinrichtung zur Übertragung von Energie aus einer Energiequelle auf den mechanischen Energiespeicher auf.

Gemäss einer bevorzugten Ausführungsform weist die Vorrichtung eine Kraftübertragungseinrichtung zur Übertragung einer Kraft von der Energieübertragungseinrichtung auf den mechanischen Energiespeicher und/oder zur Übertragung einer Kraft von dem Energiespeicher auf das Energieübertragungselement auf.

Eine bevorzugte Ausführungsform ist dadurch gekennzeichnet, dass die Kraftübertragungseinrichtung einen Kraftumlenker zur Umlenkung der Richtung einer von der Kraftübertragungseinrichtung übertragenen Kraft aufweist.

Eine bevorzugte Ausführungsform ist dadurch gekennzeichnet, dass der Kraftumlenker ein Band umfasst.

Eine bevorzugte Ausführungsform ist dadurch gekennzeichnet, dass der Kraftumlenker innerhalb des von der Schraubenlinie der ersten und/oder weiteren Schraubenfeder verläuft.

Eine bevorzugte Ausführungsform ist dadurch gekennzeichnet, dass die Energieübertragungseinrichtung einen Bewegungsumwandler zur Umwandlung einer Drehbewegung in eine Linearbewegung mit einem Drehantrieb und einem Linearabtrieb umfasst, wobei der Bewegungsumwandler auf der Setzachse angeordnet ist.

Gemäss einer bevorzugten Ausführungsform weist die Vorrichtung eine Kupplungseinrichtung zum vorübergehenden Festhalten des Energieübertragungselementes in der Ausgangsstellung auf, wobei die Kupplungseinrichtung auf der Setzachse angeordnet ist.

Gemäss einer bevorzugten Ausführungsform weist die Vorrichtung einen Zuganker zur Übertragung einer Zugkraft von der Energieübertragungseinrichtung, insbesondere dem Linearabtrieb und/oder dem Drehantrieb auf die Kupplungseinrichtung auf, wobei der Zuganker auf der Setzachse angeordnet ist.

Eine bevorzugte Ausführungsform ist dadurch gekennzeichnet, dass die Kraftübertragungseinrichtung, insbesondere der Kraftumlenker, insbesondere das Band an der Energieübertragungseinrichtung, insbesondere dem Linearabtrieb befestigt ist.

Eine bevorzugte Ausführungsform ist dadurch gekennzeichnet, dass die Energieübertradungseinrichtung zur Beförderung des Energieübertragungselements von der Setzstellung in die Ausgangsstellung geeignet ist.

Gemäss einem Aspekt der Anmeldung weist eine Vorrichtung zum Eintreiben eines Befestigungselements in einen Untergrund einen mechanischen Energiespeicher zur Speicherung von mechanischer Energie und eine Energieübertragungseinrichtung zur Übertragung von Energie aus einer Energiequelle auf den mechanischen Energiespeicher auf, wobei die Energieübertragungseinrichtung eine erste Energieeinspeiseeinrichtung zur Übertragung von Energie aus einer Energiequelle auf den mechanischen Energiespeicher und eine von der ersten Energieeinspeiseeinrichtung verschiedene zweite Energieeinspeiseeinrichtung zur Übertragung von Energie aus der Energiequelle auf den mechanischen Energiespeicher umfasst.

Gemäss einer bevorzugten Ausführungsform weist die Vorrichtung ein entlang einer Setzachse zwischen einer Ausgangsstellung und einer Setzstellung bewegbares Energieübertragungselement zur Übertragung von Energie aus dem mechanischen Energiespeicher auf das Befestigungselement auf.

Eine bevorzugte Ausführungsform ist dadurch gekennzeichnet, dass die Energieübertragungseinrichtung eine Kraftübertragungseinrichtung zur Übertragung einer Kraft von dem Energiespeicher auf das Energieübertragungselement und/oder zur Übertragung einer Kraft von der Energieübertragungseinrichtung, insbesondere von der ersten und/oder zweiten Energieeinspeiseeinrichtung, auf den mechanischen Energiespeicher umfasst.

Eine bevorzugte Ausführungsform ist dadurch gekennzeichnet, dass die Energieübertragungseinrichtung einen Kraftumlenker umfasst, wobei insbesondere der Kraftumlenker ein Band oder einen Seilzug umfasst.

Eine bevorzugte Ausführungsform ist dadurch gekennzeichnet, dass sich die erste Energieeinspeiseeinrichtung zur Beförderung des Energieübertragungselementes von der Setzstellung in die Ausgangsstellung eignet.

Eine bevorzugte Ausführungsform ist dadurch gekennzeichnet, dass sich die zweite Energieeinspeiseeinrichtung dazu eignet, Energie auf den mechanischen Energiespeicher zu übertragen und/oder Energie aus dem mechanischen Energiespeicher abzuleiten, ohne das Energieübertragungselement zu bewegen.

Eine bevorzugte Ausführungsform ist dadurch gekennzeichnet, dass die Energieübertragungseinrichtung ein Mitnahmeelement umfasst, welches zum Bewegen des Energieübertragungselementes von der Setzstellung in die Ausgangsstellung mit dem Energieübertragungselement in Eingriff bringbar ist.

Die Energieübertragungseinrichtung umfasst einen Motor mit einem Motorabtrieb, wobei insbesondere der Motor Bestandteil der ersten und der zweiten Energieeinspeiseeinrichtung ist.

Eine bevorzugte Ausführungsform ist dadurch gekennzeichnet, dass die Energieübertragungseinrichtung eine Drehmomentübertragungseinrichtung zur Übertragung eines Drehmomentes von dem Motorabtrieb umfasst, wobei insbesondere die Drehmomentübertragungseinrichtung Bestandteil der ersten und der zweiten Energieeinspeiseeinrichtung ist.

Eine bevorzugte Ausführungsform ist dadurch gekennzeichnet, dass die Drehmomentübertragungseinrichtung ein Getriebe mit einem Getriebeantrieb, einem ersten Getriebeabtrieb und einem zweiten Getriebeabtrieb umfasst, wobei insbesondere der erste Getriebeabtrieb Bestandteil nur der ersten Energieeinspeiseeinrichtung, der zweite Getriebeabtrieb Bestandteil nur der zweiten Energieeinspeiseeinrichtung und der Getriebeantrieb Bestandteil der ersten und der zweiten Energieeinspeiseeinrichtung sind.

Eine bevorzugte Ausführungsform ist dadurch gekennzeichnet, dass das Getriebe ein Planetengetriebe umfasst, wobei insbesondere der Getriebeantrieb durch ein Sonnenrad des Planetengetriebes, der erste Getriebeabtrieb durch ein Hohlrad des Planetengetriebes und der zweite Getriebeabtrieb durch ein Planetenrad des Planetengetriebes gebildet sind.

Eine bevorzugte Ausführungsform ist dadurch gekennzeichnet, dass der erste und/oder der zweite Getriebeabtrieb eine Feststellbremse und/oder einen Freilauf aufweist.

Eine bevorzugte Ausführungsform ist dadurch gekennzeichnet, dass die erste Energieeinspeiseeinrichtung einen Bewegungsumwandler zur Umwandlung einer Drehbewegung in eine Linearbewegung mit einem von dem Motor antreibbaren Drehantrieb und einem linear bewegbaren Linearabtrieb umfasst, wobei insbesondere der Drehantrieb durch den ersten Getriebeabtrieb gebildet ist.

Eine bevorzugte Ausführungsform ist dadurch gekennzeichnet, dass der Drehantrieb ein Zahnrad und der Linearabtrieb eine Zahnstange umfassen.

Eine bevorzugte Ausführungsform ist dadurch gekennzeichnet, dass der Linearabtrieb das Mitnahmeelement umfasst.

Eine bevorzugte Ausführungsform ist dadurch gekennzeichnet, dass das Energieübertragungselement von dem Linearabtrieb linear antreibbar ist oder den Linearabtrieb bildet.

Eine bevorzugte Ausführungsform ist dadurch gekennzeichnet, dass die Kraftübertragungseinrichtung eine Aufwickelrolle zum Aufwickeln des Kraftumlenkers umfasst, wobei die Aufwickelrolle zur Übertragung von Energie auf den mechanischen Energiespeicher von der zweiten Energieeinspeiseeinrichtung, insbesondere von dem zweiten Getriebeabtrieb antreibbar ist.

Eine bevorzugte Ausführungsform ist dadurch gekennzeichnet, dass der mechanische Energiespeicher dazu vorgesehen ist, potentielle Energie zu speichern, und insbesondere eine Feder, insbesondere Schraubenfeder, umfasst.

Eine bevorzugte Ausführungsform ist dadurch gekennzeichnet, dass zwei insbesondere einander gegenüberliegende Enden der Feder bewegbar sind, um die Feder zu spannen.

Eine bevorzugte Ausführungsform ist dadurch gekennzeichnet, dass die Feder zwei voneinander beabstandete und insbesondere gegenseitig abgestützte Federelemente umfasst.

Gemäss einem Aspekt der Anmeldung weist eine Vorrichtung zum Eintreiben eines Befestigungselements in einen Untergrund ein entlang einer Setzachse zwischen einer Ausgangsstellung und einer Setzstellung bewegbares Energieübertragungselement zur Übertragung von Energie auf das Befestigungselement und eine Energieübertragungseinrichtung zur Beförderung des Energieübertragungselements von der Setzstellung in die Ausgangsstellung auf, wobei die Energieübertragungseinrichtung eine Mitnahmefeder und ein Mitnahmeelement umfasst, welches zum Bewegen des Energieübertragungselements von der Setzstellung in die Ausgangsstellung mit dem Energieübertragungselement in Eingriff bringbar ist und welches vor einer Bewegung des Energieübertragungselementes von der Ausgangsstellung in die Setzstellung mittels einer Kraft der Mitnahmefeder rückstellbar ist.

Eine bevorzugte Ausführungsform ist dadurch gekennzeichnet, dass das Mitnahmeelement während einer Rückstellung mittels der Kraft der Mitnahmefeder mit höherer Geschwindigkeit bewegbar ist als während der Bewegung des Energieübertragungselements von der Setzstellung in die Ausgangsstellung.

Eine bevorzugte Ausführungsform ist dadurch gekennzeichnet, dass das Mitnahmeelement zum Bewegen des Energieübertragungselementes von der Setzstellung in die Ausgangsstellung gegen die Rückstellkraft der Mitnahmefeder zu bewegen ist.

Die Vorrichtung weist einen mechanischen Energiespeicher zur Speicherung von mechanischer Energie auf, wobei insbesondere der mechanische Energiespeicher ein potentieller Energiespeicher ist und insbesondere als Feder ausgebildet ist.

Eine bevorzugte Ausführungsform ist dadurch gekennzeichnet, dass die Beförderung des Energieübertragungselements von der Setzstellung in die Ausgangsstellung einer Übertragung von Energie auf den mechanischen Energiespeicher dient.

Eine bevorzugte Ausführungsform ist dadurch gekennzeichnet, dass die Vorrichtung eine Kupplungseinrichtung zum vorübergehenden Halten des Energieübertragungselementes in der Ausgangsstellung umfasst, wobei sich die Kupplungseinrichtung zum vorübergehenden Halten des Energieübertragungselementes insbesondere nur in der Ausgangsstellung eignet.

Eine bevorzugte Ausführungsform ist dadurch gekennzeichnet, dass die Kupplungseinrichtung auf der Setzachse oder im Wesentlichen symmetrisch um die Setzachse angeordnet ist.

Eine bevorzugte Ausführungsform ist dadurch gekennzeichnet, dass das Mitnahmeelement von der Kraft der Mitnahmefeder rückstellbar ist, während das Energieübertragungselement von der Kupplungseinrichtung in der Ausgangsstellung gehalten wird.

Eine bevorzugte Ausführungsform ist dadurch gekennzeichnet, dass das Mitnahmeelement an dem Energieübertragungselement nur anliegt.

Eine bevorzugte Ausführungsform ist dadurch gekennzeichnet, dass das Mitnahmeelement einen Längskörper, insbesondere eine Stange aufweist.

Eine bevorzugte Ausführungsform ist dadurch gekennzeichnet, dass die Energieübertragungseinrichtung einen linear bewegbaren Linearabtrieb umfasst, welcher das Mitnahmeelement umfasst und mit der Kraftübertragungseinrichtung verbunden ist.

Die Vorrichtung zum Eintreiben eines Befestigungselements in einen Untergrund weist einen mechanischen Energiespeicher zur Speicherung von mechanischer Energie und eine Energieübertragungseinrichtung zur Übertragung von Energie aus einer Energiequelle auf den mechanischen Energiespeicher auf, wobei die Energieübertragungseinrichtung ein zwischen einer Entspannstellung und einer Spannstellung bewegbares Spannelement umfasst, wobei das Spannelement auf dem Weg von der Spannstellung in die Entspannstellung mit höherer Geschwindigkeit bewegbar ist als auf dem Weg von der Entspannstellung in die Spannstellung.

Das Spannelement ist zur Übertragung von Energie auf den mechanischen Energiespeicher von der Entspannstellung in die Spannstellung bewegbar.

Die Energieübertragungseinrichtung umfasst einen Motor zum Antrieb des Spannelements.

Eine bevorzugte Ausführungsform ist dadurch gekennzeichnet, dass sich der Motor beim Antrieb des Spannelements auf dem Weg von der Spannstellung in die Entspannstellung mit gleicher Geschwindigkeit bewegt wie beim Antrieb des Spannelements auf dem Weg von der Entspannstellung in die Spannstellung.

Die Energieübertragungseinrichtung umfasst ein Koppelgetriebe mit einem Koppelgetriebeantrieb und einem Koppelgetriebeabtrieb, wobei der Koppelgetriebeabtrieb das Spannelement antreibt oder bildet.

Der Koppelgetriebeantrieb ist von dem Motor antreibbar.

Eine bevorzugte Ausführungsform ist dadurch gekennzeichnet, dass das Spannelement zwischen der Entspannstellung und der Spannstellung linear hin- und herbewegbar ist.

Gemäss einer bevorzugten Ausführungsform weist die Vorrichtung ein entlang einer Setzachse zwischen einer Ausgangsstellung und einer Setzstellung bewegbares Energieübertragungselement zur Übertragung von Energie aus dem mechanischen Energiespeicher auf das Befestigungselement auf.

Eine bevorzugte Ausführungsform ist dadurch gekennzeichnet, dass das Energieübertragungselement von der Setzstellung in die Ausgangsstellung befördert wird, wenn das Spannelement von der Entspannstellung in die Spannstellung bewegt wird.

Eine bevorzugte Ausführungsform ist dadurch gekennzeichnet, dass das Energieübertragungselement von der Setzstellung in die Ausgangsstellung befördert wird, wenn das Spannelement von der Spannstellung in die Entspannstellung bewegt wird.

Eine bevorzugte Ausführungsform ist dadurch gekennzeichnet, dass die Energieübertragungseinrichtung ein von dem Spannelement bewegtes oder umfasstes Mitnahmeelement umfasst, welches zum Bewegen des Energieübertragungselementes von der Setzstellung in die Ausgangsstellung mit dem Energieübertragungselement in Eingriff bringbar ist.

Eine bevorzugte Ausführungsform ist dadurch gekennzeichnet, dass das Mitnahmeelement rückgestellt wird, wenn das Spannelement von der Entspannstellung in die Spannstellung bewegt wird.

Eine bevorzugte Ausführungsform ist dadurch gekennzeichnet, dass das Mitnahmeelement rückgestellt wird, wenn das Spannelement von der Spannstellung in die Entspannstellung bewegt wird.

Eine bevorzugte Ausführungsform ist dadurch gekennzeichnet, dass der mechanische Energiespeicher dazu vorgesehen ist, potentielle Energie zu speichern, und insbesondere eine Feder, insbesondere Schraubenfeder, umfasst.

Gemäss einem Aspekt der Anmeldung weist eine Vorrichtung zum Eintreiben eines Befestigungselements in einen Untergrund ein Energieübertragungselement zur Übertragung von Energie auf das Befestigungselement auf. Bevorzugt ist das Energieübertragungselement zwischen einer Ausgangsstellung und einer Setzstellung bewegbar, wobei sich das Energieübertragungselement vor einem Eintreibvorgang in der Ausgangsstellung und nach dem Eintreibvorgang in der Setzstellung befindet.

Die Vorrichtung umfasst einen mechanischen Energiespeicher zur Speicherung von mechanischer Energie. Das Energieübertragungselement eignet sich dann bevorzugt zur Übertragung von Energie aus dem mechanischen Energiespeicher auf das Befestigungselement.

Die Vorrichtung umfasst eine Energieübertragungseinrichtung zur Übertragung von Energie aus einer Energiequelle auf den mechanischen Energiespeicher. Bevorzugt wird die Energie für einen Eintreibvorgang in dem mechanischen Energiespeicher zwischengespeichert, um schlagartig an das Befestigungselement abgegeben zu werden. Bevorzugt eignet sich die Energieübertragungseinrichtung zur Beförderung des Energieübertragungselementes von der Setzstellung in die Ausgangsstellung. Bevorzugt ist die Energiequelle ein insbesondere elektrischer Energiespeicher, besonders bevorzugt eine Batterie oder ein Akku. Bevorzugt weist die Vorrichtung die Energiequelle auf.

Gemäss einem Aspekt der Anmeldung eignet sich die Energieübertragungseinrichtung dazu, das Energieübertragungselement von der Setzstellung in Richtung zur Ausgangsstellung zu befördern, ohne Energie auf den mechanischen Energiespeicher zu übertragen. Hierdurch wird ermöglicht, dass das der mechanische Energiespeicher Energie aufnehmen und/oder abgeben kann, ohne das Energieübertragungselement in die Setzstellung zu bewegen. Der Energiespeicher kann also entladen werden, ohne dass ein Befestigungselement aus der Vorrichtung getrieben wird.

Gemäss einem Aspekt der Anmeldung eignet sich die Energieübertragungseinrichtung dazu, Energie auf den mechanischen Energiespeicher zu übertragen, ohne das Energieübertragungselement zu bewegen.

Gemäss einem Aspekt der Anmeldung umfasst die Energieübertragungseinrichtung eine Kraftübertragungseinrichtung zur Übertragung einer Kraft von dem Energiespeicher auf das Energieübertragungselement und/oder zur Übertragung einer Kraft von der Energieübertragungseinrichtung auf den mechanischen Energiespeicher.

Gemäss einem Aspekt der Anmeldung umfasst die Energieübertragungseinrichtung ein Mitnahmeelement, welches zum Bewegen des Energieübertragungselementes von der Setzstellung in die Ausgangsstellung mit dem Energieübertragungselement in Eingriff bringbar ist.

Bevorzugt lässt das Mitnahmeelement eine Bewegung des Energieübertragungselementes von der Ausgangsstellung in die Setzstellung zu. Insbesondere liegt das Mitnahmeelement nur an dem Energieübertragungselement an, so dass das Mitnahmeelement das Energieübertragungselement nur in eine von zwei entgegen gesetzten Bewegungsrichtungen mitnimmt.

Gemäss einem Aspekt der Anmeldung umfasst die Energieübertragungseinrichtung eine Energieeinspeiseeinrichtung zur Übertragung von Energie aus einer Energiequelle auf den mechanischen Energiespeicher und eine von der Energieeinspeiseeinrichtung getrennte und insbesondere unabhängig arbeitende Rückholeinrichtung zur Beförderung des Energieübertragungselementes von der Setzstellung in die Ausgangsstellung.

Gemäss einem Aspekt der Anmeldung umfasst die Vorrichtung eine Kupplungseinrichtung zum vorübergehenden Halten des Energieübertragungselementes in der Ausgangsstellung. Bevorzugt eignet sich die Kupplungseinrichtung zum vorübergehenden Halten des Energieübertragungselementes nur in der Ausgangsstellung.

Gemäss einem Aspekt der Anmeldung umfasst die Vorrichtung eine Energieübertragungseinrichtung mit einem linear bewegbaren Linearabtrieb zur Beförderung des Energieübertragungselementes von der Setzstellung in die Ausgangsstellung auf die Kupplungseinrichtung zu.

Bevorzugt besteht das Energieübertragungselement aus einem starren Körper.

Gemäss einem Aspekt der Anmeldung umfasst die Vorrichtung eine Kupplungseinrichtung zum vorübergehenden Festhalten des Energieübertragungselementes in der Ausgangsstellung und einen Zuganker zur Übertragung einer Zugkraft von der Energieübertragungseinrichtung, insbesondere dem Linearabtrieb und/oder dem Drehantrieb auf die Kupplungseinrichtung.

Gemäss einem Aspekt der Anmeldung umfasst das Energieübertragungselement weiterhin ein Kupplungssteckteil zur vorübergehenden Kopplung an eine Kupplungseinrichtung.

Gemäss einem Aspekt der Anmeldung umfasst die Vorrichtung ein Verzögerungselement zum Verzögern des Energieübertragungselementes. Bevorzugt weist das Verzögerungselement eine Anschlagfläche für das Energieübertragungselement auf.

Gemäss einem Aspekt der Anmeldung umfasst die Vorrichtung die Energiequelle.

Gemäss einem Aspekt der Anmeldung ist die Energiequelle durch einen elektrischen Energiespeicher gebildet.

### Ausführungsbeispiele

Nachfolgend werden Ausführungsformen einer Vorrichtung zum Eintreiben eines Befestigungselements in einen Untergrund anhand von Beispielen unter Bezugnahme auf die Zeichnungen näher erläutert. Es zeigen:
- Fig. 1: eine Seitenansicht einer Eintreibvorrichtung die nicht unter den Schutzanspruch der Ansprüche fällt,
- Fig. 2: eine Seitenansicht der Eintreibvorrichtung mit geöffnetem Gehäuse,
- Fig. 3: eine Schrägansicht einer Energieübertragungseinrichtung einer Vorrichtung die nicht unter den Schutzanspruch der Ansprüche fällt,
- Fig. 4: eine schematische Darstellung einer Eintreibvorrichtung die nicht unter den Schutzanspruch der Ansprüche fällt,
- Fig. 5: eine schematische Darstellung einer Eintreibvorrichtung die nicht unter den Schutzanspruch der Ansprüche fällt,
- Fig. 6: eine schematische Darstellung eines Spannzyklus und
- Fig. 7: eine Teilansicht einer Energieübertragungseinrichtung einer erfindungsgemäßen Vorrichtung.

Fig. 1 zeigt eine Eintreibvorrichtung 10 zum Eintreiben eines Befestigungselements, beispielsweise eines Nagels oder Bolzens, in einen Untergrund in einer Seitenansicht, Die Eintreibvorrichtung 10 weist ein nicht dargestelltes Energieübertragungselement zur Übertragung von Energie auf das Befestigungselement sowie ein Gehäuse 20 auf, in welchem das Energieübertragungselement und eine ebenfalls nicht dargestellte Antriebseinrichtung zur Beförderung des Energieübertragungselementes aufgenommen sind.

Die Eintreibvorrichtung 10 weist ferner einen Griff 30, ein Magazin 40 und eine den Griff 30 mit dem Magazin 40 verbindende Brücke 50 auf. Das Magazin ist nicht abnehmbar. An der Brücke 50 sind ein Gerüsthaken 60 zur Aufhängung der Eintreibvorrichtung 10 an einem Gerüst oder dergleichen und ein als Akku 590 ausgebildeter elektrischer Energiespeicher befestigt. An dem Griff 30 sind ein Abzug 34 sowie ein als Handschalter 35 ausgebildeter Grifffühler angeordnet. Weiterhin weist die Eintreibvorrichtung 10 einen Führungskanal 700 für eine Führung des Befestigungselements und eine Anpresseinrichtung 750 zur Erkennung eines Abstandes der Eintreibvorrichtung 10 von einem nicht dargestellten Untergrund auf. Ein Ausrichten der Eintreibvorrichtung senkrecht zu einem Untergrund wird durch eine Ausrichthilfe 45 unterstützt.

Fig. 2 zeigt die Eintreibvorrichtung 10 mit geöffnetem Gehäuse 20. In dem Gehäuse 20 ist eine Antriebseinrichtung 70 zur Beförderung eines in der Zeichnung verdeckten Energieübertragungselementes aufgenommen. Die Antriebseinrichtung 70 umfasst einen nicht dargestellten Elektromotor zur Umwandlung von elektrischer Energie aus dem Akku 590 in Drehenergie, eine ein Getriebe 400 umfassende Drehmomentübertragungseinrichtung zur Übertragung eines Drehmomentes des Elektromotors auf einen als Spindeltrieb 300 ausgebildeten Bewegungsumwandler, eine einen Rollenzug 260 umfassende Kraftübertragungseinrichtung zur Übertragung einer Kraft von dem Bewegungsumwandler auf einen als Feder 200 ausgebildeten mechanischen Energiespeicher und zur Übertragung einer Kraft von der Feder auf das Energieübertragungselement.

Fig. 3 zeigt eine als Rollenzug 310 ausgebildete Kraftübertragungseinrichtung zur Übertragung einer Kraft auf eine Feder 320 in einer Schrägansicht. Der Rollenzug 310 weist einen durch ein Band 330 gebildeten Kraftumlenker sowie einen vorderen Rollenhalter 340 mit vorderen Rollen 345 und einen hinteren Rollenhalter 350 mit hinteren Rollen 355 auf. Die Rollenhalter 340, 350 sind vorzugsweise aus einem insbesondere faserverstärkten Kunststoff gefertigt. Die Rollenhalter 340, 350 weisen Führungsschienen 342, 352 für eine Führung der Rollenhalter 340, 350 in einem nicht dargestellten Gehäuse der Eintreibvorrichtung, insbesondere in Nuten des Gehäuses auf, wodurch ein Verkippen unter Umständen verhindert wird. Das Band 330 steht mit einem Mitnahmeelement 360 sowie einem Kolben 370 in Eingriff und ist über die Rollen 345, 355 gelegt, so dass der Rollenzug 310 gebildet ist. Der Kolben 370 ist in einer nicht dargestellten Kupplungseinrichtung eingekuppelt und gehalten. Der Kolben 370 ist grundsätzlich entlang einer Setzachse 375 hin- und herbewegbar, auf der bevorzugt die Kupplungseinrichtung angeordnet ist.

Weiterhin ist eine Feder 320 gezeigt, welche zwei vordere Federelemente 322 und zwei hintere Federelemente 324 umfasst. Die vorderen Federenden 323 der vorderen Federelemente 322 sind in dem vorderen Rollenhalter 340 aufgenommen, während die hinteren Federenden 325 der hinteren Federelemente 324 in dem hinteren Rollenhalter 350 aufgenommen sind, so dass von den Rollenhaltern 340, 350 Kräfte der Federelemente 322, 324 aufnehmbar sind. Die Federelemente 322, 324 sind an ihren aufeinander zugewandten Seiten an nicht dargestellten Stützringen abgestützt. Durch die symmetrische Anordnung der Federelemente 322, 324 heben sich Rückstosskräfte der Federelemente 322, 324 auf, so dass der Bedienkomfort der Eintreibvorrichtung verbessert ist. Der Rollenzug bewirkt eine Übersetzung einer Relativgeschwindigkeit der Federenden 230, 240 in eine Geschwindigkeit des Kolbens 100 um einen Faktor zwei, also eine Übersetzung einer Geschwindigkeit jedes der Federenden 230, 240 in eine Geschwindigkeit des Kolbens 100 um einen Faktor vier.

Jedes der Federelemente 322, 324 ist als Schraubenfeder ausgebildet, deren Schraubenlinie einen Zylinder definiert, dessen Volumen ausserhalb der Setzachse angeordnet ist und dessen Symmetrieachse parallel zur Setzachse verläuft, wobei die vorderen Federelemente 322 in Bezug auf die Setzachse 375 einander gegenüberliegend angeordnet sind. Ebenso sind die hinteren Federelemente 324 auf gegenüberliegenden Seiten der Setzachse 375 angeordnet. In axialer Richtung 375 ist das Energieübertragungselement 370 auf gleicher Höhe wie die vorderen Federelemente 322 angeordnet. Das Band 330 verläuft innerhalb der Federelemente 322, 324 beziehungsweise den von ihnen definierten Zylindern, wodurch eine Platzersparnis ermöglicht ist. Zum Ausgleich von Fertigungstoleranzen bei der Länge der einzelnen Federelemente 322, 324 sind die Rollenhalter 340, 350 mit nicht dargestellten Ausgleichselementen versehen.

Fig. 4 und Fig. 5 zeigen jeweils eine schematische Darstellung einer Eintreibvorrichtung 410, mit einem nicht dargestellten mechanischen Energiespeicher zur Speicherung von mechanischer Energie und einer Energieübertragungseinrichtung 420 zur Übertragung von Energie aus einer nicht dargestellten Energiequelle auf den mechanischen Energiespeicher. Die Eintreibvorrichtung 410 weist ein entlang einer Setzachse 430 zwischen einer Ausgangsstellung und einer Setzstellung bewegbares Energieübertragungselement 440 zur Übertragung von Energie aus dem mechanischen Energiespeicher auf ein nicht dargestelltes Befestigungselement auf. Bevorzugt ist der mechanische Energiespeicher als Feder ausgebildet, wobei zwei einander gegenüberliegende Enden der Feder mit Hilfe von Rollenhaltern 425 bewegbar sind, um die Feder zu spannen. Bevorzugt umfasst dabei die Feder zwei voneinander beabstandete und insbesondere gegenseitig abgestützte Federelemente.

Die Energieübertragungseinrichtung 420 weist eine erste Energieeinspeiseeinrichtung zur Übertragung von Energie aus einer Energiequelle auf den mechanischen Energiespeicher und eine von der ersten Energieeinspeiseeinrichtung verschiedene zweite Energieeinspeiseeinrichtung zur Übertragung von Energie aus der Energiequelle auf den mechanischen Energiespeicher auf. Die erste und die zweite Energieeinspeiseeinrichtung umfassen gemeinsam einen als Band 450 ausgebildeten Kraftumlenker, einen nicht dargestellten Motor mit einem Motorabtrieb sowie einen als Sonnenrad 460 ausgebildeten Getriebeantrieb eines Planetengetriebes 450 einer nicht weiter dargestellten Drehmomentübertragungseinrichtung.

Die erste Energieeinspeiseeinrichtung umfasst weiterhin einen als Hohlrad 480 des Planetengetriebes 450 ausgebildeten ersten Getriebeabtrieb, einen nicht dargestellten Freilauf, ein Mitnahmeelement 490 sowie einen Bewegungsumwandler zur Umwandlung einer Drehbewegung in eine Linearbewegung mit einem von dem Hohlrad 480 gebildeten Drehantrieb und einem linear bewegbaren Linearabtrieb umfasst, welcher eine Zahnstange umfasst, die von einem Mitnahmeelement 520 gebildet ist. Die erste Energieeinspeiseeinrichtung dient der Beförderung des Energieübertragungselementes von der Setzstellung in die Ausgangsstellung.

Weiterhin weist die Energieübertragungseinrichtung 420 eine Mitnahmefeder 510 auf, mit deren Kraft das Mitnahmeelement rückstellt, sobald während eines Spannvorgangs das Energieübertragungselement 440 von einer Kupplungsvorrichtung 530 gehalten und das Mitnahmeelement freigegeben wird. Während des Spannvorgangs wird hierfür das Mitnahmeelement gegen die Rückstellkraft der Mitnahmefeder bewegt. Beim Spannvorgang wird das Energieübertragungselement von der Setzstellung in die Ausgangsstellung befördert, um über einen als Band 550 ausgebildeten Kraftumlenker Energie auf den mechanischen Energiespeicher zu übertragen. Hierbei reicht es aus, wenn das Mitnahmeelement 490 an dem Energieübertragungselement 440 nur anliegt, um Energie über das Hohlrad 480, die Zahnstange 520, das Mitnahmeelement 490, das Energieübertragungselement 440, das Band 530 sowie die Rollenhalter 425 auf den mechanischen Energiespeicher zu übertragen. Zu diesem Zweck ist das Mitnahmeelement 490 als Stange mit Haken ausgebildet.

Die zweite Energieeinspeiseeinrichtung umfasst dagegen einen als Planetenrad 470 des Planetengetriebes 450 ausgebildeten zweiten Getriebeabtrieb, eine nicht dargestellte Feststellbremse sowie eine Aufwickelrolle 540 zum Aufwickeln des Bandes 550. Die zweite Energieeinspeiseeinrichtung dient dazu, Energie auf den mechanischen Energiespeicher zu übertragen und Energie aus dem mechanischen Energiespeicher abzuleiten, ohne das Energieübertragungselement zu bewegen.

In den Fig. 4a) bis d) ist ein normaler Betriebszyklus während des Eintreibens eines Befestigungselements in einen Untergrund dargestellt. In Setzrichtung "vorne" ist dabei jeweils links.

In Fig. 4a) sind die Federn gespannt, das Energieübertragungselement 440 wird von der Kupplungseinrichtung 530 in seiner Ausgangsstellung gehalten, und das Mitnahmeelement 490 ist in seiner vordersten Stellung. Nach erfolgtem Eintreibvorgang befindet sich die Eintreibvorrichtung 410 in der in Fig. 4b) dargestellten Stellung. Die Federn sind entspannt und das Energieübertragungselement 440 befindet sich in der Setzstellung, in der das Mitnahmeelement 490 an dem Energieübertragungselement 440 anliegt. Anschliessend wird das Energieübertragungselement 440 mittels der ersten Energieeinspeiseeinrichtung, also über das Hohlrad 480 und das Mitnahmeelement 490 in die Ausgangsstellung zurückbefördert, um die Federn zu spannen (Fig. 4c)). Sobald das Energieübertragungselement 440 in die Kupplungseinrichtung 530 eingekuppelt ist, wird das Mitnahmeelement 490 aufgrund eines fehlenden Zahns auf dem Hohlrad 480 freigegeben und von der Mitnahmefeder 510 nach vorne bewegt (Fig. 4d)). Dieser Zahnstangentrieb übersetzt die Drehbewegung des Planetengetriebes 450 in eine lineare Bewegung des Mitnahmeelements 490, wobei die Verzahnung am Ende der Spannbewegung des Mitnahmeelements 490 aufgrund des fehlenden Zahns aus, so dass das von der Mitnahmefeder 510 befederte Mitnahmeelement 490 wieder in die vordere Stellung zurückspringt.

In den Fig. 5a) bis b) ist das Entspannen und anschliessende Spannen der Federn bei nicht bewegtem Energieübertragungselement 440 dargestellt, beispielsweise wenn die Eintreibvorrichtung 410 aus- und wieder eingeschaltet wird. In Setzrichtung "vorne" ist dabei jeweils links.

Wie in Fig. 5a) dargestellt, werden beim Ausschalten der Eintreibvorrichtung 410 die Aufwickelrollen, die zu diesem Zweck über eine nicht dargestellte Verzahnung miteinander verbunden sind, von den Federn in der gezeigten Richtung angetrieben, wobei hierfür die Feststellbremse gelöst wird, so dass die Energie aus den Federn zum Motor abgeleitet wird. Der Motor dient in diesem Fall als Motorbremse. Das Energieübertragungselement 540 bleibt in seiner Ausgangsstellung. Sobald die Eintreibvorrichtung 410 wieder eingeschaltet wird, treibt der Motor über das Planetenrad 470 die Aufwickelrollen 540 in der in Fig. 5b) gezeigten Richtung an, so dass die Federn wieder gespannt werden.

Fig. 6 zeigt eine qualitative Darstellung eines Spannzyklus von bekannten Eintreibvorrichtungen (Fig. 6a)) sowie einer erfindungsgemässen Vorrichtung (Fig. 6b)).

Hierzu ist jeweils die Stellung eines Spannelements der Energieübertragungseinrichtung, beispielsweise eines Mitnahmeelements über der Zeit während eines Spannzyklus aufgetragen. Gemäss Fig. 6a) ist für das Rückstellen des Energieübertragungselements und/oder des Spannelements genauso viel Zeit erforderlich wie für das Spannen der Feder.

Gemäss der vorliegenden Erfindung ist das Spannelement zwischen einer Entspannstellung und einer Spannstellung bewegbar und auf dem Weg von der Spannstellung in die Entspannstellung mit höherer Geschwindigkeit bewegbar ist als auf dem Weg von der Entspannstellung in die Spannstellung (Fig. 6b)). Bei gleicher Eintreibenergie und damit gleicher Spannzeit kann durch die reduzierte Rückstellzeit der gesamte Spannzyklus in verkürzter Zeit ablaufen, so dass höhere Setzraten erreichbar sind. Das Spannelement ist dabei zur Übertragung von Energie auf den mechanischen Energiespeicher von der Entspannstellung in die Spannstellung bewegbar.

Fig. 7 zeigt eine Teilansicht einer Energieübertragungseinrichtung 710 zur Übertragung von Energie auf einen mechanischen Energiespeicher, welcher eine Schraubenfeder 780 umfasst. Die Energieübertragungseinrichtung 710 umfasst ein Koppelgetriebe 720 mit einem Koppelgetriebeantrieb 730 und einem Koppelgetriebeabtrieb, welcher ein als Mitnahmeelement ausgebildetes Spannelement 740 bildet.

Die Energieübertragungseinrichtung umfasst einen nicht dargestellten Motor, welcher zum Antrieb des Spannelements 740 zunächst den Koppelgetriebeantrieb 730 drehend mit im Wesentlichen konstanter Drehgeschwindigkeit antreibt. Das Spannelement ist dabei mittels einer Führung zwischen der in Fig. 7 linken Entspannstellung und der in Fig. 7 rechten Spannstellung linear hin- und herbewegbar, um ein entlang einer Setzachse 760 zwischen einer Ausgangsstellung und einer Setzstellung bewegbares Energieübertragungselement 770 von einer Setzstellung in eine Ausgangsstellung zu befördern, wenn das Spannelement 740 von der Spannstellung in die Entspannstellung bewegt wird. Das als Mitnahmeelement ausgebildete Spannelement 740 wird rückgestellt, wenn das Spannelement 740von der Entspannstellung in die Spannstellung bewegt wird.

Bei einem nicht dargestellten Ausführungsbeispiel wird das Energieübertragungselement von der Setzstellung in die Ausgangsstellung befördert, wenn das Spannelement von der Spannstellung in die Entspannstellung bewegt wird. Das Spannelement wird dann rückgestellt, wenn das Spannelement von der Spannstellung in die Entspannstellung bewegt wird. Bei derartigen Ausführungsbeispielen wird bevorzugt Energie auf den mechanischen Energiespeicher übertragen, indem das Energieübertragungselement in seine Ausgangsstellung befördert wird.

Das Koppelgetriebe 720 weist neben dem Koppelgetriebeantrieb 730 ein erstes Zwischenelement 790, ein zweites Zwischenelement 800 und ein Gegenelement 810 auf. Das erste Zwischenelement 790 ist über eine erste Kuppelstange 795 mit dem Koppelgetriebeantrieb 730 verbunden, so dass das erste Zwischenelement 790 eine Kreisbahn um den Koppelgetriebeantrieb 730 beschreibt und mit konstanter Winkelgeschwindigkeit durchläuft. Der Koppelgetriebeantrieb 730 und das Gegenelement 810 sind dabei an einem Gehäuse 750 der Energieübertragungsvorrichtung 710 fixiert. Das zweite Zwischenelement 800 ist über eine zweite Kuppelstange 805 mit dem ersten Zwischenelement 790, über eine dritte Kuppelstange 815 mit dem Gegenelement 810 und über eine vierte Kuppelstange 825 mit dem Spannelement 740 verbunden. Aufgrund der dritten Kuppelstange 815 beschreibt das zweite Zwischenelement 800 eine Kreisbahn um das Gegenelement 810, die es allerdings aufgrund der zweiten Kuppelstange 805 nicht mit konstanter Geschwindigkeit durchläuft. Die Kupplungsstangen 795, 805, 815, 825 sind untereinander und mit den gehäusefesten Elementen 730, 810 über Kugel- oder Nadellager verbunden.

Die Länge der ersten Kupplungsstange 795 ist um einen geringen Betrag kürzer als der Abstand zwischen dem Koppelgetriebeantrieb 730 und dem Gegenelement. Dies bewirkt - bei gleichmässiger Bewegung des ersten Zwischenelements 790 - während eines Großteils der von dem ersten Zwischenelement 790 durchlaufenen Kreisbahn eine vergleichsweise langsame Bewegung des zweiten Zwischenelements 800 nach vorne (in Fig. 7a) nach rechts) und während des kleineren übrigen Teils der Kreisbahn, wenn das erste Zwischenelement 790 nah an dem Gegenelement 810 vorbeiläuft, eine vergleichsweise schnelle Bewegung des zweiten Zwischenelements 800 nach hinten (in Fig. 7b) nach links). Die Drehgeschwindigkeit des Motors ist vorzugsweise so eingestellt, dass die Spannphase gerade ausreicht, um die Feder 780 zu spannen, so dass eine relativ kurze Zykluszeit erreichbar ist.

## Patentansprüche

1. Vorrichtung zum Eintreiben eines Befestigungselements in einen Untergrund, aufweisend einen mechanischen Energiespeicher (780) zur Speicherung von mechanischer Energie und eine Energieübertragungseinrichtung (710) zur Übertragung von Energie aus einer Energiequelle auf den mechanischen Energiespeicher (780), wobei die Energieübertragungseinrichtung (710) ein zwischen einer Entspannstellung und einer Spannstellung- bewegbares Spannelement (740) und einen Motor zum Antrieb des Spannelements (740) umfasst, wobei das Spannelement (740) zur Übertragung von Energie auf den mechanischen Energiespeicher (780) von der Entspannsteltung in die Sparinstellung bewegbar ist, **dadurch gekennzeichnet, dass** der Motor dazu vorgesehen ist das Spannelement (740) zwischen der Spannstellung und der Entspannstellung hin und her anzutreiben und auf dem Weg von der Spannstellung in die Entspannstellung mit höherer Geschwindigkeit zu bewegen als auf dem Weg von der Entspannstellung in die Spannstellung, wobei die Energieübertragungseinrichtung (710) ein Koppelgetriebe (720) mit einem von dem Motor antreibbaren Koppetgetriebeantrieb (730) und einem Koppelgetriebeabtrieb umfasst, wobei der Koppelgetriebeabtrieb das Spannelement (740) antreibt oder bildet.

2. Vorrichtung nach Anspruch 1, wobei sich der Motor beim Antrieb des Spannelements (740) auf dem Weg von der Spannstellung in die Entspannstellung mit gleicher Geschwindigkeit bewegt wie beim Antrieb des Spannelements (740) auf dem Weg von der Entspannstellung in die Spannstellung.

3. Vorrichtung nach einem der vorhergehenden Ansprüche, wobei das Spannelement (740) zwischen der Entspannstellung und der Spannstellung linear hin- und herbewegbar ist.

4. Vorrichtung nach einem der vorhergehenden Ansprüche, weiterhin aufweisend ein entlang einer Setzachse (760) zwischen einer Ausgangsstellung und einer Setzstellung bewegbares Energieübertragungselement (770) zur Übertragung von Energie aus dem mechanischen Energiespeichen (780) auf das Befestigungselement.

5. Vorrichtung nach Anspruch 4, wobei das Energieübertragungselement (770) von der Setzstellung in die Ausgangsstellung befördert wird, wenn das Spannelement (740) von der Entspannstellung in die Spannstellung bewegt wird.

6. Vorrichtung nach Anspruch 4, wobei das Energieübertragungselement (770) von der Setzstellung in die Ausgangsstellung befördert wird, wenn das Spannelement (740) von der Spannstellung in die Entspannstellung bewegt wird.

7. Vorrichtung nach einem der Ansprüche 4 bis 6, wobei die Energieübertragungseinrichtung (710) ein von dem Spannelement (740) bewegtes oder umfasstes Mitnahmeelement umfasst, welches zum Bewegen des Energieübertragungselementes (770) von der Setzstellung in die Ausgangsstellung mit dem Energieübertragungselement (770) in Eingriff bringbar ist.

8. Vorrichtung nach Anspruch 7, wobei das Mitnahmeelement rückgestellt wird, wenn das Spannelement (740) von der Entspannstellung in die Spannstellung bewegt wird.

9. Vorrichtung nach Anspruch 7, wobei das Mitnahmeelement rückgestellt wird, wenn das Spannelement (740) von der Spannstellung in die Entspannstellung bewegt wird.

10. Vorrichtung nach einem der vorhergehenden Ansprüche, wobei der mechanische Energiespeicher (780) dazu vorgesehen ist, potentielle Energie zu speichern, und insbesondere eine Feder (780), insbesondere Schraubenfeder, umfasst.

## Claims

1. Device for driving a fastening element into a substrate, comprising a mechanical energy storage mechanism (780) for storing mechanical energy and an energy-transfer mechanism (710) for transferring energy from an energy source to the mechanical energy storage mechanism (780), wherein the energy-transfer mechanism (710) includes a tensioning element (740) movable between a tension-releasing position and a tensioning position and a motor for driving the tensioning element (740) and wherein the tensioning element (740) is movable from the tension-releasing position to the tensioning position for transferring energy to the mechanical energy storage mechanism (780), **characterised in that** the motor is provided to drive the tensioning element (740) to and fro between the tensioning position and the tension-releasing position and to move it at a higher speed along the path from the tensioning position to the tension-releasing position than along the path from the tension-releasing position to the tensioning position and that the energy-transfer mechanism (710) includes a coupling gear (720) with a coupling gear drive (730) that can be driven by the motor and a coupling gear output, the coupling gear output driving or forming the tensioning element (740).

2. Device according to claim 1, wherein the motor moves at the same speed when driving the tensioning element (740) along the path from the tensioning position to the tension-releasing position as when driving the tensioning element (740) along the path from the tension-releasing position to the tensioning position.

3. Device according to one of the preceding claims, wherein the tensioning element (740) is movable linearly to and fro between the tension-releasing position and the tensioning position.

4. Device according to one of the preceding claims, further comprising an energy-transfer element (770) movable along a setting axis (760) between a starting position and a setting position for transferring energy from the mechanical energy storage mechanism (780) to the fastening element.

5. Device according to claim 4, wherein the energy-transfer element (770) is transported from the setting position to the starting position when the tensioning element (740) is moved from the tension-releasing position to the tensioning position.

6. Device according to claim 4, wherein the energy-transfer element (770) is transported from the setting position to the starting position when the tensioning element (740) is moved from the tensioning position to the tension-releasing position.

7. Device according to one of claims 4 to 6, wherein the energy-transfer mechanism (710) includes a driving element moved or formed by the tensioning element (740) that can be brought into engagement with the energy-transfer element (770) in order to move the energy-transfer element (770) from the setting position to the starting position.

8. Device according to claim 7, wherein the driving element is reset when the tensioning element (740) is moved from the tension-releasing position to the tensioning position.

9. Device according to claim 7, wherein the driving element is reset when the tensioning element (740) is moved from the tensioning position to the tension-releasing position.

10. Device according to one of the preceding claims, wherein the mechanical energy storage mechanism (780) is provided to store potential energy and includes, in particular, a spring (780), in particular a helical spring.

## Revendications

1. Dispositif destiné à enfoncer un élément de fixation dans une surface sous-jacente, comportant un accumulateur d'énergie mécanique (780) pour accumuler de l'énergie mécanique et un dispositif de transfert d'énergie (710) pour transférer de l'énergie provenant d'une source d'énergie à l'accumulateur d'énergie mécanique (780), dans lequel le dispositif de transfert d'énergie (710) inclut un élément de mise sous tension (740) mobile entre une position relâchée et une position sous tension et un moteur pour entraîner l'élément de mise sous tension (740), dans lequel l'élément de mise sous tension (740) peut être déplacé de la position relâchée à la position sous tension afin de transférer l'énergie à l'accumulateur d'énergie mécanique (780), **caractérisé en ce que** le moteur est conçu pour entraîner en va-et-vient l'élément de mise sous tension (740) entre la position sous tension et la position relâchée, et pour le déplacer sur le trajet de la position sous tension à la position relâchée avec une plus grande vitesse que sur le trajet de la position relâchée à la position sous tension, dans lequel le dispositif de transfert d'énergie (710) inclut un engrenage de couplage (720) avec un entraînement d'engrenage de couplage (730) pouvant être entraîné par le moteur et une sortie d'engrenage de couplage, dans lequel la sortie d'engrenage de couplage entraîne ou forme l'élément de mise sous tension (740).

2. Dispositif selon la revendication 1, dans lequel le moteur se déplace lors de l'entraînement de l'élément de mise sous tension (740) sur le trajet de la position sous tension à la position relâchée à la même vitesse que lors de l'entraînement de l'élément de mise sous tension (740) sur le trajet de la position relâchée à la position sous tension.

3. Dispositif selon l'une des revendications précédentes, dans lequel l'élément de mise sous tension (740) est linéairement mobile en va-et-vient entre la position relâchée et la position sous tension.

4. Dispositif selon l'une des revendications précédentes, comportant en outre un élément de transfert d'énergie (770) mobile le long d'un axe de pose (760) entre une position de départ et une position de pose afin de transférer de l'énergie de l'accumulateur d'énergie mécanique (780) à l'élément de fixation.

5. Dispositif selon la revendication 4, dans lequel l'élément de transfert d'énergie (770) est transféré de la position de pose à la position de départ, lorsque l'élément de mise sous tension (740) est amené de la position relâchée à la position sous tension.

6. Dispositif selon la revendication 4, dans lequel l'élément de transfert d'énergie (770) est transféré de la position de pose à la position de départ, lorsque l'élément de mise sous tension (740) est amené de la position sous tension à la position relâchée.

7. Dispositif selon l'une des revendications 4 à 6, dans lequel le dispositif de transfert d'énergie (710) inclut un élément d'entraînement déplacé par l'élément de mise sous tension (740) ou entouré par celui-ci, lequel élément d'entraînement peut être mis en prise avec l'élément de transfert d'énergie (770) pour déplacer l'élément de transfert d'énergie (770) de la position de pose à la position de départ.

8. Dispositif selon la revendication 7, dans lequel l'élément d'entraînement est rappelé lorsque l'élément de mise sous tension (740) est déplacé de la position relâchée à la position sous tension.

9. Dispositif selon la revendication 7, dans lequel l'élément d'entraînement est rappelé lorsque l'élément de mise sous tension (740) est déplacé de la position de tension à la position relâchée.

10. Dispositif selon l'une des revendications précédentes, dans lequel l'accumulateur d'énergie mécanique (780) est conçu pour accumuler de l'énergie potentielle et inclut en particulier un ressort (780), en particulier un ressort hélicoïdal.
